# FASCICULE DE BREVET EUROPEEN

(11) **EP 3 848 630 B1**
(45) Date de publication et mention de la délivrance du brevet: **07.06.2023**
(21) Numéro de dépôt: 20151254.8
(22) Date de dépôt: 10.01.2020
(51) Int. Cl.: F21V 33/00, F21V 17/06, F21V 17/08, F21V 21/108, F21V 21/116

(54) **LUMINAIRE ET SON DISPOSITIF DE FIXATION À UN MIROIR**
BELEUCHTUNGSKÖRPER UND SEINE BEFESTIGUNGSVORRICHTUNG AN EINEM SPIEGEL
LUMINAIRE AND DEVICE FOR ATTACHMENT TO A MIRROR

(43) Date de publication de la demande: 14.07.2021
(73) Titulaire: Societe Financiere Veron (Sofive), 83700 Saint Raphaël (FR)
(72) Inventeur: VERON, Stéphane, 83700 Saint Raphaël (FR)
(74) Mandataire: Macquet, Christophe

(56) Documents cités:
- Tiger Nederlands: "Tiger 2017-2018", https://www.tiger.nl/en-gb/service/downloa ds-en, 1 janvier 2017 (2017-01-01), XP055633800, Extrait de l'Internet: URL:https://www.tiger.nl/en-gb/service/dow nloads-en [extrait le 2019-10-18]
- Anonymous ET AL: "Cree LED badkamer spiegelverlichting | 1x6 watt | wit : Welkom bij LED Centrale : https://www.elektrocentrale.nl", , 3 février 2018 (2018-02-03), XP055706723, Extrait de l'Internet: URL:https://www.elektrocentrale.nl/product /cree-led-badkamer-spiegelverlichting-1x6- watt-wit/?wpp_export=print [extrait le 2020-06-19]
- "Tiger Ancis LED Badkamerlamp", INTERNET CITATION, 22 décembre 2016 (2016-12-22), XP002795078, Extrait de l'Internet: URL:https://www.fonq.nl/product/tiger-anci s-led-badkamerlamp/231067/ [extrait le 2019-10-17]

## Description

La présente invention concerne un luminaire et son dispositif de fixation à un miroir, par exemple un miroir de salle de bain, ce qui n'est pas limitatif.

Il est connu d'associer un luminaire à un miroir comportant une surface réfléchissante et un panneau de support appliqué verticalement contre un mur. Ce luminaire comprend une surface éclairante et est disposé au-dessus du miroir en position montée du miroir contre le mur. La surface éclairante émet un ou des faisceaux de lumière orientés vers le miroir De tels luminaires sont présents dans le commerce. Voir par exemple dans les catalogues:

Tiger Nederlands: https://www.tiger.nl/en-gb/service/downloads-en, ou Cree LED badkamer spiegelverlichting: https://www.elektrocentrale.nl/product/cree-led-badkamer-spiegelverlichting-1x6-watt-wit/?wpp_export=print

Pour l'alimentation électrique du luminaire, il est prévu d'utiliser un câble électrique branché sur une prise ou un boîtier de connexion électrique prévu dans le mur, ce câble devant être masqué pour des raisons d'esthétisme.

Il est possible de fixer le luminaire contre le mur indépendamment du miroir. Ceci présente le désavantage de percer le mur en plus du ou des perçages pour solidariser le panneau de support du miroir contre le mur. Il conviendrait d'éviter un tel perçage du mur et de trouver un autre moyen de solidarisation directe ou indirecte du luminaire au mur.

Il a alors été proposé de solidariser le luminaire avec le miroir par une pièce de raccordement portée par une extrémité libre du luminaire tournée vers le mur et le miroir.

Le problème d'une telle solidarisation est que différents types de miroir vont nécessiter différents types de pièce de raccordement. En effet, un miroir peut présenter une surface réfléchissante qui dépasse en hauteur du panneau de support. Dans ce cas, le luminaire surplombant le miroir ne peut être que fixé sur la surface réfléchissante peu épaisse et qui ne peut être percée.

Dans une autre configuration dans laquelle les bords supérieurs de la surface réfléchissante et du panneau de support sont au même niveau de hauteur, il est préférable de fixer le luminaire par sa pièce de raccordement avec le panneau de support sur la tranche de son bord supérieur, le panneau de support pouvant être percé et présentant une surface de contact avec la pièce de raccordement plus importante qu'une surface réfléchissante prise isolément.

C'est pourquoi, il a été proposé des luminaires équipés d'une pièce de raccordement contre un bord d'une surface réfléchissante ou d'un panneau de support de la surface réfléchissante d'un miroir.

La surface réfléchissante est alors appliquée au moins partiellement contre le panneau de support. La pièce de raccordement comprend une première branche tournée vers l'extrémité d'éclairage et une deuxième branche recourbée par rapport à la première branche. La deuxième branche présente une rainure longitudinale médiane débouchant à une extrémité libre de la deuxième branche de la pièce de raccordement. Ladite rainure présente une lumière débouchant sur deux faces opposées latérales de la deuxième branche. La lumière présente une largeur et une longueur suffisante pour que quand un élément est introduit dans la rainure - surface réfléchissante du miroir ou alternativement le panneau de support de la surface réfléchissante - le luminaire est maintenu en position par rapport à l'élément.

Un autre problème est la connexion électrique du luminaire avec une prise ou un boîtier de connexion électrique. La prise ou le boîtier de connexion peut se trouver au niveau du luminaire et comme le luminaire est accroché au mur au-dessus d'une hauteur de personne, la connexion électrique est invisible. Cependant des portions de câble électrique reposent sur la face supérieure du luminaire, ce qui fait que le câble électrique n'est pas complètement masqué de l'extérieur. C'est pourquoi, il a été proposé un montage du câble électrique s'étendant dans un intérieur du luminaire d'une extrémité d'éclairage du luminaire vers la pièce de raccordement, puis de faire passer le câble électrique derrière le panneau de support de la surface réfléchissante du miroir.

Plus précisément si la prise ou le boîtier de connexion électrique ne se trouve pas à proximité du luminaire, il est connu de faire passer le câble électrique derrière le panneau de support du miroir pour le masquer. Ceci présente le désavantage de décoller le panneau de support du mur, ce qui nuit à la solidarisation du miroir avec le mur en laissant un espacement bien que réduit entre le panneau de support et le mur.

C'est pourquoi il a été proposé de prévoir un passage d'insertion du câble électrique du luminaire partant du bord du panneau de support dans le panneau de support. Le câble électrique est alors maintenu derrière le panneau mais des difficultés de montage peuvent subsister, étant donné que le câble électrique n'est pas forcément bien maintenu dans la pièce de raccordement du luminaire.

Par conséquent, le problème à la base de l'invention est de configurer un luminaire avec une pièce de raccordement qui puisse se fixer sur un miroir constitué d'une surface réfléchissante et d'un panneau de support, ceci aussi bien avec la surface réfléchissante qu'avec le panneau de support selon les divers types de miroir.

A cet effet, la présente invention concerne un luminaire destiné à être fixé par une pièce de raccordement contre un bord d'une surface réfléchissante ou d'un panneau de support de la surface réfléchissante d'un miroir, la surface réfléchissante étant appliquée au moins partiellement contre le panneau de support, un câble électrique s'étendant dans un intérieur du luminaire d'une extrémité d'éclairage du luminaire vers la pièce de raccordement puis étant destiné à passer derrière le panneau de support. La pièce de raccordement comprend une première branche tournée vers l'extrémité d'éclairage et une deuxième branche recourbée par rapport à la première branche d'un angle de 90° avec une plage de variation de +/-30° autour de cet angle. La deuxième branche présente une rainure longitudinale médiane débouchant à une extrémité libre de la deuxième branche de la pièce de raccordement et présente une lumière débouchant sur deux faces opposées latérales de la deuxième branche. La rainure longitudinale présente une largeur de 3 à 6 millimètres et une longueur suffisante pour que, quand un élément est introduit dans la rainure en présentant ladite largeur de la rainure minorée d'un jeu juste suffisant pour permettre son introduction dans la rainure, le luminaire soit maintenu en position par rapport à l'élément.

En outre, une face restante de la deuxième branche présente un sillon longitudinal pour le passage du câble électrique. La première branche est creuse et comporte un élément de centrage du câble électrique en position médiane longitudinale dans la première branche. L'élément de centrage présente un passage médian conformé à un diamètre du câble électrique et est amovible de la première branche en étant solidarisé par au moins un moyen de solidarisation. L'élément de centrage positionne le câble électrique juste dans l'alignement des sillons de l'insert et de la deuxième branche.

L'effet technique est d'utiliser un luminaire avec une pièce de raccordement qui puisse se fixer sur des miroirs de différents types. Par exemple, pour une surface réfléchissante plus longue que le panneau de support appliqué à son dos en dépassant en longueur vers le haut du miroir une fois le miroir posé contre un mur, l'élément introduit dans la rainure est une portion du bord de la surface réfléchissante. Il convient de choisir la largeur de la rainure pour qu'elle corresponde à l'épaisseur de la surface réfléchissante en la coinçant pour une fixation solide. Il est possible de concevoir une rainure relativement large pour recevoir la plus épaisse des surfaces réfléchissantes de miroirs existants et d'insérer des cales dans la rainure pour l'adapter à des surfaces réfléchissantes plus petites.

Dans ce premier mode de réalisation préférentielle, la présence des lumières débouchantes pour la rainure est essentielle pour laisser passer des portions du bord de la surface réfléchissante hors de la rainure.

Par contre, pour une surface réfléchissante de même dimension que le panneau de support, la pièce de raccordement est fixée sur le panneau de support par l'intermédiaire d'un élément annexe. Dans ce cas la présence des lumières n'est pas essentielle mais la deuxième branche les porte cependant pour convenir aussi bien au premier mode de réalisation préférentielle avec solidarisation avec la surface réfléchissante qu'au deuxième mode de réalisation préférentielle avec solidarisation au panneau de support.

Une même pièce de raccordement avec une rainure longitudinale peut donc servir à la fixation du luminaire sur plusieurs types de miroir.

Avantageusement, au moins un moyen de solidarisation traverse une face de la deuxième branche en arrivant en butée avec l'élément introduit dans la rainure pour un blocage de l'élément dans la rainure.

Ceci est particulièrement adapté au premier mode de réalisation préférentielle de la présente invention pour lequel l'élément introduit dans la rainure est une portion de la surface réfléchissante du miroir introduite avec un faible jeu dans la rainure. Le moyen de solidarisation appuie sur la face cachée car non visible de l'extérieur de la surface réfléchissante sans l'endommager ou la percer mais exerce une action de retenue de la portion de la surface réfléchissante introduite dans la rainure.

Avantageusement, la pièce de raccordement est associée à une patte de fixation présentant un socle portant un insert faisant saillie du socle et formant l'élément introduit dans la rainure.

Ceci représente le deuxième mode de réalisation préférentielle de la présente invention précédemment mentionné avec une fixation du luminaire qui s'effectue sur le panneau de support. Dans ce cas, une patte de fixation est ajoutée en comportant un insert faisant saillie d'un socle et pénétrant dans la rainure longitudinale de la deuxième branche. Le socle est alors solidarisé avec la tranche d'un bord du panneau de support en vis-à-vis de la deuxième branche.

Avantageusement, le socle de la patte de fixation est percé de deux évidements de passage d'un moyen de solidarisation respectif destiné à une solidarisation de la patte de fixation avec un bord du panneau. L'utilisation de deux moyens de solidarisation traversant le socle et la tranche du bord du panneau de support en vis-à-vis permet de répartir symétriquement l'accrochage du socle contre le panneau de support.

Avantageusement, le socle porte deux ergots faisant saillie vers la deuxième branche et pénétrant dans une encoche respective portée par l'extrémité libre de la deuxième branche. Les ergots associés respectivement à une encoche maintiennent en position l'extrémité libre de la deuxième branche par rapport au socle lui-même fixé contre le panneau de support.

Avantageusement, la deuxième branche est un parallélépipède rectangle avec une face appliquée contre le socle et une face en vis-à-vis raccordée à la première branche, une des deux faces restantes entourant l'insert quand logé dans la rainure présentant deux orifices pour le passage d'un moyen de solidarisation de l'insert avec la deuxième branche, l'insert étant percé de deux orifices de réception filetés intérieurement d'un moyen de solidarisation respectif. Des moyens de solidarisation passant par une face de la deuxième branche et dont l'extrémité finale est filetée dans l'insert assurent un blocage résistant de l'insert dans la rainure longitudinale de la deuxième branche.

Avantageusement, la face restante de la deuxième branche entourant l'insert quand logé dans la rainure et une face de l'insert en vis-à-vis de la face restante présentent chacune un sillon longitudinal s'étendant perpendiculairement au socle, les sillons de l'insert et de la deuxième branche étant alignés en se complétant et en débouchant sur une cavité de passage pratiquée dans le socle. Grâce aux deux sillons complémentaires, le câble électrique est inséré complètement dans la deuxième branche.

Avantageusement tel que précédemment visé, la première branche est creuse et comporte un élément de centrage du câble électrique en position médiane longitudinale dans la première branche. L'élément de centrage présente un passage médian conformé à un diamètre du câble électrique et est amovible de la première branche en étant solidarisé par au moins un moyen de solidarisation. Ce centrage du câble électrique dans la première branche complète l'intégration et le maintien du câble dans la pièce de raccordement en amont de la deuxième branche. Ce centrage aide à positionner le câble électrique juste dans l'alignement des sillons de l'insert et de la deuxième branche, ce qui confère une facilité de montage de la connexion électrique du luminaire, le câble électrique ne bougeant plus latéralement.

Avantageusement, la pièce de raccordement est monobloc avec le luminaire en formant un bras de support de l'extrémité d'éclairage ou amovible du luminaire en formant une portion du bras de support distale de l'extrémité d'éclairage en s'emboîtant par encliquetage avec un reste du bras de support. Cet encliquetage peut se faire par une extrémité de la pièce de raccordement pointant vers l'extrémité d'éclairage et le reste du bras de support de dimension plus réduite en étant déformée, cette extrémité de la pièce de raccordement s'insérant dans une extrémité en vis-à-vis du reste du bras de support.

Avantageusement, l'extrémité d'éclairage s'étend perpendiculairement au bras de support transversalement selon une largeur du bras de support. Ceci confère une forme de T s'étendant dans un plan horizontal quand le miroir est monté en position verticale, par exemple contre un mur. Il est aussi possible que l'extrémité d'éclairage soit sous la forme d'une plaque.

L'invention concerne un miroir comportant une surface réfléchissante avec un panneau de support de la surface réfléchissante présentant une face adossée contre la surface réfléchissante, caractérisé en ce qu'un tel luminaire est fixé sur un bord de la surface réfléchissante ou du panneau de support.

Le luminaire, avantageusement surplombant le miroir, éclaire le miroir. Le câble électrique alimentant l'extrémité d'éclairage peut être masqué et passer derrière le panneau de support du miroir en étant encastré dans un passage d'insertion pratiqué sur la face du panneau de support opposée à la face appuyée contre la surface réfléchissante.

Pour le premier mode de réalisation préférentielle de l'invention décrit précédemment pour le luminaire, la surface réfléchissante dépasse du panneau de support du côté du bord de fixation du luminaire, un bord de la surface réfléchissante dépassant du panneau de support formant le bord de fixation du luminaire, la rainure longitudinale médiane de la deuxième branche étant conformée en largeur pour recevoir une portion du bord dépassant de la surface réfléchissante en tant qu'élément introduit dans la rainure avec un jeu juste suffisant pour permettre l'introduction de la portion du bord dépassant dans la rainure, le panneau de support présentant un passage d'insertion du câble électrique du luminaire à partir de son bord duquel la surface réfléchissante dépasse et débouchant par le bord opposé du panneau de support.

Pour le deuxième mode de réalisation préférentielle de l'invention décrit précédemment pour le luminaire, la surface réfléchissante est au même niveau que le panneau de support du côté du bord de fixation du luminaire, un bord du panneau de support formant le bord de fixation du luminaire, la rainure longitudinale médiane de la deuxième branche étant conformée en largeur pour recevoir un insert en tant qu'élément introduit dans la rainure avec un jeu juste suffisant pour permettre l'introduction de l'insert dans la rainure, la pièce de raccordement étant associée à une patte de fixation présentant un socle portant l'insert faisant saillie du socle, le panneau de support présentant un passage d'insertion du câble électrique du luminaire partant du bord du panneau de support et débouchant par le bord opposé.

D'autres caractéristiques, buts et avantages de la présente invention apparaîtront à la lecture de la description détaillée qui va suivre et au regard des dessins annexés donnés à titre d'exemples non limitatifs et sur lesquels :
- les figures 1 et 2 sont des représentations schématiques en perspective respectivement de face et de dos d'un miroir composé d'une surface réfléchissante et d'un panneau de support selon une première configuration, la surface réfléchissante dépassant sur un bord du panneau de support, un luminaire selon la présente invention pouvant être fixé à un tel miroir sur le bord de la surface réfléchissante dépassant du panneau de support,
- les figures 3 et 4 sont des représentations schématiques en perspective respectivement de face et de dos d'un miroir composé d'une surface réfléchissante et d'un panneau de support selon une deuxième configuration, la surface réfléchissante étant de même dimension que le panneau de support, un luminaire selon la présente invention pouvant être fixé à un tel miroir sur la tranche du bord du panneau de support,
- les figure 5 et 6 sont des représentations schématiques en perspective d'un luminaire selon la présente invention fixé à un miroir respectivement selon la première et la deuxième configurations, le luminaire étant fixé sur le bord de la surface réfléchissante dépassant du panneau de support à la figure 5 et sur la tranche du bord du panneau de support à la figure 6,
- la figure 7 est une vue en éclaté du luminaire selon la présente invention configuré pour être fixé sur un miroir selon la deuxième configuration, une patte de fixation étant destinée à être fixée contre la tranche du panneau de support et présentant un insert pénétrant dans la pièce de raccordement du luminaire,
- la figure 8 est une vue en agrandie de la pièce de raccordement et de la patte de fixation d'un luminaire montré à la figure 7.

Il est à garder à l'esprit que les figures sont données à titre d'exemples et ne sont pas limitatives de l'invention. Elles constituent des représentations schématiques de principe destinées à faciliter la compréhension de l'invention et ne sont pas nécessairement à l'échelle des applications pratiques. En particulier, les dimensions des différents éléments illustrés ne sont pas représentatives de la réalité.

Dans ce qui va suivre, il est fait référence à toutes les figures prises en combinaison. Quand il est fait référence à une ou des figures spécifiques, ces figures sont à prendre en combinaison avec les autres figures pour la reconnaissance des références numériques désignées.

En se référant à toutes les figures, la présente invention concerne un luminaire 1 destiné à être fixé par une pièce de raccordement 2 contre un bord d'une surface réfléchissante 3a ou d'un panneau de support 3b de la surface réfléchissante 3a d'un miroir 3, la surface réfléchissante 3a étant appliquée au moins partiellement contre le panneau de support 3b.

Les figures 1 et 2 montrent un premier type de miroir 3 présentant une surface réfléchissante 3a dépassant dans une longueur du panneau de support 3b, la portion dépassante de la surface de la surface réfléchissante 3a étant destinée à devenir la portion la plus haute du miroir 3 une fois le miroir monté et fixé notamment contre un mur vertical. La portion dépassante de la surface de la surface réfléchissante 3a est alors destinée à être en vis-à-vis du luminaire 1, visible aux figures 5 à 8, le luminaire 1 étant fixé sur une portion médiane du bord de la portion dépassante de la face réfléchissante en vis-à-vis du luminaire 1.

Les figures 3 et 4 montrent un deuxième type de miroir 3 présentant une surface réfléchissante 3a de même dimension que le panneau de support 3b, une tranche du bord du panneau de support 3b en vis-à-vis du luminaire 1 étant destinée à être en vis-à-vis du luminaire 1 visible aux figures 5 à 8 et à servir à la fixation du luminaire 1.

Pour les deux configurations de miroir 3, un câble 4 électrique s'étend dans un intérieur du luminaire 1 d'une extrémité d'éclairage 1a du luminaire 1 vers la pièce de raccordement 2 puis est destiné à passer derrière le panneau de support 3b de miroir 3. Aux figures 5 à 7, le câble 4 n'est pas montré dans toute sa longueur pour des raisons de clarté des figures mais le câble 4 pénètre dans tout un passage d'insertion 14 porté par le panneau de support 3b sur sa face opposée à la face appliquée contre le surface réfléchissante 3a du miroir 3.

Dans les deux configurations montrées aux figures 2 et 4, une face du panneau de support 3b opposée à la face appliquée contre la surface réfléchissante 3a peut présenter un passage d'insertion 14 du câble 4 électrique du luminaire 1 partant du bord du panneau de support 3b sur lequel est fixé le luminaire 1 et débouchant sur le bord opposé qui est le bord inférieur du panneau de support 3b.

L'extrémité d'éclairage 1a peut présenter une ou plusieurs lampes ou au moins une série de diodes électroluminescentes. L'éclairage est évidemment dirigé vers la surface réfléchissante 3a. Le plan d'éclairage contenant la ou les lampes ou la ou les séries de diodes s'étend perpendiculairement au plan du miroir 3 en faisant saillie vers l'extérieur au-dessus de la surface réfléchissante 3a du miroir 3.

En se référant plus particulièrement aux figures 5 à 8, selon la présente invention, la pièce de raccordement 2 comprend une première branche 2a donc une extrémité est orientée vers l'extrémité d'éclairage 1a et une extrémité opposée raccordée à une deuxième branche 2b recourbée par rapport à la première branche 2a d'un angle de 90° avec une plage de variation de +/-30° autour de cet angle.

La deuxième branche 2b présente une rainure 5 longitudinale médiane débouchant à une extrémité libre de la deuxième branche 2b de la pièce de raccordement 2 et présentant une lumière débouchant sur deux faces opposées latérales de la deuxième branche 2b, ceci essentiellement pour correspondre au premier mode préférentiel de l'invention pour lequel le luminaire 1 est fixé au miroir 3 en introduisant une portion de bord 13a de la surface réfléchissante 3a dépassante dans la rainure 5 longitudinale.

De ce fait, la rainure 5 longitudinale peut présenter une largeur de 3 à 6 millimètres qui correspond à l'épaisseur de la majorité des surfaces réfléchissantes 3a des miroirs 3. La rainure 5 longitudinale peut présenter une longueur suffisante pour que, quand un élément 13a, 6b est introduit dans la rainure 5 en présentant ladite largeur de la rainure 5 minorée d'un jeu juste suffisant pour permettre son introduction dans la rainure 5, le luminaire 1 soit maintenu en position par rapport à l'élément 13a, 6b.

Par exemple, une surface réfléchissante 3a de miroir 3 peut présenter une épaisseur de 3 millimètres et le panneau de support 3b peut présenter une épaisseur de 16 millimètres. Quand la rainure 5 est trop grande pour une épaisseur de surface réfléchissante 3a, il est possible d'intercaler une ou des cales entre l'intérieur de la rainure 5 et la surface réfléchissante 3a, ce qui a aussi comme avantage de protéger la portion de bord de la surface réfléchissante 3a introduite dans la rainure 5 de la deuxième branche 2b de la pièce de raccordement 2.

L'élément 13a, 6b introduit dans la rainure 5 longitudinale peut être une portion du bord 13a dépassant de la surface réfléchissante 3a selon le premier mode de réalisation préférentielle, comme il est montré à la figure 5 ou un insert 6b d'une patte de fixation 6 selon le deuxième mode de réalisation préférentielle comme il est montré aux figures 6 à 8.

Particulièrement, pour les premier et deuxième modes de réalisation préférentielle, au moins un moyen de solidarisation 7, aux figures 5 à 8 deux moyens de solidarisation 7, traverse une face de la deuxième branche 2b en arrivant en butée avec l'élément 13a, 6b introduit dans la rainure 5 pour un blocage de l'élément 13a, 6b dans la rainure 5.

Pour le premier mode de réalisation préférentielle, l'élément 13a, 6b introduit est une portion du bord 13a de la surface réfléchissante 3a, le ou les moyens de solidarisation 7 arrivant en butée de cette portion du bord pour ne pas l'endommager par pénétration. Pour le deuxième mode de réalisation préférentielle qui utilise un insert 6b comme élément 13a, 6b introduit, les moyens de solidarisation 7 pénètrent dans un évidement respectif fileté intérieurement de l'insert 6b.

Comme il est particulièrement bien visible aux figures 6 à 8, pour le deuxième mode de réalisation préférentielle de la présente invention, la pièce de raccordement 2 peut être associée à une patte de fixation 6 présentant un socle 6a portant un insert 6b faisant saillie du socle 6a et formant l'élément 13a, 6b introduit dans la rainure 5. Ce deuxième mode de réalisation préférentielle prévoit que le socle 6a se fixe sur une tranche d'un bord 15 du panneau de support 3b, avantageusement un bord supérieur 15 en position verticale du miroir 3, le panneau de support 3b et la surface réfléchissante 3a étant de même dimension, ceci pour un miroir 3 comme illustré aux figures 3 et 4.

Pour ce faire, le socle 6a de la patte de fixation 6 peut être percé de deux évidements 6c de passage d'un moyen de solidarisation 7a respectif destiné à une solidarisation de la patte de fixation 6 avec un bord 15 du panneau de support 3b, avantageusement le bord supérieur du panneau quand le miroir 3 est en position verticale, notamment accroché à un mur. Ceci peut se faire contre la tranche du bord 15 du panneau de support 3b.

Comme particulièrement bien visible à la figure 8, le socle 6a peut porter deux ergots 6d faisant saillie vers la deuxième branche 2b et pénétrant dans une encoche 8 respective portée par l'extrémité libre de la deuxième branche 2b. Ceci permet un meilleur positionnement de l'extrémité libre de la deuxième branche 2b sur le socle 6a.

Pour les deux modes de réalisation préférentielle, la deuxième branche 2b peut être est un parallélépipède rectangle. Pour le deuxième mode de réalisation préférentielle, une face 21a du parallélépipède rectangle peut être appliquée contre le socle 6a et une face 21b en vis-à-vis peut raccordée à la première branche 2a.

Une 21c des deux faces restantes peut entourer l'insert 6b quand logé dans la rainure 5 présentant deux orifices 9 pour le passage d'un moyen de solidarisation 7 de l'insert 6b avec la deuxième branche 2b. L'insert 6b peut être percé de deux orifices de réception filetés intérieurement d'un moyen de solidarisation 7 respectif. Ceci permet de maintenir en place l'insert 6b dans la rainure 5 longitudinale de la deuxième branche 2b de la pièce de raccordement 2.

Pour le passage du câble 4 électrique, la face restante 21c de la deuxième branche 2b entourant l'insert 6b quand logé dans la rainure 5 et une face de l'insert 6b en vis-à-vis de la face restante 21c peuvent présenter chacune un sillon 10a, 10b longitudinal s'étendant perpendiculairement au socle 6a.

Les sillons 10a, 10b de l'insert 6b et de la deuxième branche 2b peuvent être alignés en se complétant et en débouchant sur une cavité de passage 11 pratiquée dans le socle 6a. Ceci peut être vu à la figure 7, en éclaté, à laquelle figure la patte de fixation 6 est montrée espacée de la deuxième branche 2b de la pièce de raccordement 2 et à la figure 8, agrandie par rapport à la figure 7.

Les sillons 10a, 10b de l'insert 6b et de la deuxième branche 2b sont eux-mêmes avantageusement alignés avec le passage d'insertion 14 porté par le panneau de support 3b. Le câble 4 est donc inclus dans les sillons et ce passage, et le panneau de support 3b est ainsi plaqué contre le mur vertical qui le porte.

Comme il peut être vu particulièrement bien à la figure 8, la première branche 2a peut être creuse et comporter un élément de centrage 12 du câble 4 électrique en position médiane longitudinale dans la première branche 2a. L'élément de centrage 12 peut présenter un passage médian 12a conformé à un diamètre du câble 4 électrique et être amovible de la première branche 2a en étant solidarisé par au moins un moyen de solidarisation 7b.

A la figure 8, un premier moyen de solidarisation 7b se trouve sur la face supérieure de la première branche 2a qui est sous la forme d'un parallélépipède rectangle. Le premier moyen de solidarisation 7b traverse la face supérieure de la première branche 2a avec seule la tête du premier moyen de solidarisation 7b restant visible sur cette face supérieure.

A la figure 8, il est aussi montré deux moyens de solidarisation 7c annexes qui s'étendent perpendiculairement au premier moyen de solidarisation 7b à l'intérieur de la première branche 2a et qui traversent l'élément de centrage 12 en étant vissé sur un organe disposé plus en interne de la première branche 2a que l'élément de centrage 12.

Aux figures 5 à 7, l'extrémité d'éclairage 1a est maintenue à distance de la deuxième branche 2b par un bras de support 1b. Ce bras de support 1b peut former la première branche 2a de la pièce d'encadrement ou la première branche 2a peut former une portion de ce bras 1b.

Il s'ensuit que la pièce de raccordement 2 peut être monobloc avec le luminaire 1 en formant un bras de support 1b de l'extrémité d'éclairage 1a ou amovible du luminaire 1 en formant une portion du bras de support 1b distale de l'extrémité d'éclairage 1a en s'emboîtant par encliquetage avec un reste du bras de support 1b.

Aux figures 5 à 8, la première branche 2a et donc la pièce de raccordement 2 est monobloc avec le bras de support 1b mais deux références sont attribuées respectivement au bras de support 1b et à la première branche 2a pour bien montrer que ce n'est pas forcément le cas. En cas de pièce de raccordement 2 amovible, la pièce de raccordement 2 peut présenter une portion d'extrémité s'emboîtant dans une portion d'extrémité en vis-à-vis du bras de support 1b du luminaire 1.

Comme montré aux figure 5 à 7, l'extrémité d'éclairage 1a peut s'étendre perpendiculairement au bras de support 1b transversalement selon une largeur du bras de support 1b. D'autres modes de luminaire 1 peuvent entrer dans le cadre de la présente invention, le luminaire 1 pouvant être sous forme d'une plaque présentant des éléments d'éclairage sur sa face tournée vers et surplombant la surface réfléchissante 3a du miroir 3.

L'invention concerne aussi un miroir 3 comportant une surface réfléchissante 3a avec un panneau de support 3b de la surface réfléchissante 3a présentant une face adossée contre la surface réfléchissante 3a avec un luminaire 1 tel que précédemment décrit fixé sur un bord 13a de la surface réfléchissante 3a ou un bord 15 du panneau de support 3b selon respectivement le premier ou deuxième mode de réalisation préférentielle de la présente invention.

En se référant notamment aux figures 1, 2 et 5, la surface réfléchissante 3a peut dépasser du panneau de support 3b du côté du bord de fixation du luminaire 1. Dans ce cas, un bord 13a de la surface réfléchissante 3a dépassant du panneau de support 3b peut former le bord de fixation du luminaire 1.

La rainure 5 longitudinale médiane de la deuxième branche 2b peut alors être conformée en largeur pour recevoir une portion du bord 13a dépassant de la surface réfléchissante 3a en tant qu'élément 13a, 6b introduit dans la rainure 5 avec un jeu juste suffisant pour permettre l'introduction de la portion du bord 13a dépassant dans la rainure 5.

En se référant notamment aux figures 3, 4, 6 et 7, la surface réfléchissante 3a peut être au même niveau que le panneau de support 3b du côté du bord de fixation du luminaire 1. Un bord 15 du panneau de support 3b peut former le bord de fixation du luminaire 1 en recevant par exemple un socle 6a de la patte de fixation 6, le socle 6a étant fixé sur sa tranche.

Dans ce cas, la rainure 5 longitudinale médiane de la deuxième branche 2b peut être conformée en largeur pour recevoir un insert 6b en tant qu'élément 13a, 6b introduit dans la rainure 5 avec un jeu juste suffisant pour permettre l'introduction de l'insert 6b dans la rainure 5.

Pour les deux types de miroir 3 montrés respectivement aux figures 1 et 2 et aux figures 3 et 4, le panneau de support 3b peut présenter un passage d'insertion 14 du câble 4 électrique du luminaire 1 partant du bord du panneau de support 3b tourné vers la fixation du luminaire 1 et débouchant sur le bord opposé du panneau de support 3b, c'est-à-dire le bord le plus opposé au luminaire 1 qui est le bord inférieur quand le miroir 3 est en position verticale en étant surplombé par le luminaire 1. Le passage d'insertion 14 est pratiqué sur la face du panneau de support 3b opposée à la face du panneau de support 3b sur laquelle est appliquée la surface réfléchissante 3a.

## Revendications

1. Luminaire (1) avec une pièce de raccordement (2) contre un bord d'une surface réfléchissante (3a) ou d'un panneau de support (3b) de la surface réfléchissante (3a) d'un miroir (3), la surface réfléchissante (3a) étant appliquée au moins partiellement contre le panneau de support (3b), un câble (4) électrique s'étendant dans un intérieur du luminaire (1) d'une extrémité d'éclairage (1a) du luminaire (1) vers la pièce de raccordement (2) puis étant destiné à passer derrière le panneau de support (3b), la pièce de raccordement (2) comprenant une première branche (2a) tournée vers l'extrémité d'éclairage (1a) et une deuxième branche (2b) recourbée par rapport à la première branche (2a) d'un angle de 90° avec une plage de variation de +/-30° autour de cet angle, la deuxième branche (2b) présentant une rainure (5) longitudinale médiane débouchant à une extrémité libre de la deuxième branche (2b) de la pièce de raccordement (2) et présentant une lumière débouchant sur deux faces opposées latérales de la deuxième branche (2b), la rainure (5) longitudinale présentant une largeur de 3 à 6 millimètres et une longueur suffisante pour que, quand un élément (13a, 6b) est introduit dans la rainure (5) en présentant ladite largeur de la rainure (5) minorée d'un jeu juste suffisant pour permettre son introduction dans la rainure (5), le luminaire (1) soit maintenu en position par rapport à l'élément (13a, 6b), **caractérisé en ce qu'**une face restante (21c) de la deuxième branche (2b) présente un sillon (10a) longitudinal pour le passage du câble électrique (4), la première branche (2a) étant creuse et comportant un élément de centrage (12) du câble (4) électrique en position médiane longitudinale dans la première branche (2a), l'élément de centrage (12) présentant un passage médian (12a) conformé à un diamètre du câble (4) électrique et étant amovible de la première branche (2a) en étant solidarisé par au moins un moyen de solidarisation (7b), l'élément de centrage (12) positionnant le câble (4) électrique juste dans l'alignement des sillons (10a,10b) de l'insert (6b) et de la deuxième branche (2b).

2. Luminaire (1) selon la revendication 1, dans lequel au moins un moyen de solidarisation (7) traverse une face de la deuxième branche (2b) en arrivant en butée avec l'élément (13a, 6b) introduit dans la rainure (5) pour un blocage de l'élément (13a, 6b) dans la rainure (5).

3. Luminaire (1) selon la revendication 1 ou 2, dans lequel la pièce de raccordement (2) est associée à une patte de fixation (6) présentant un socle (6a) portant un insert (6b) faisant saillie du socle (6a) et formant l'élément (13a, 6b) introduit dans la rainure (5).

4. Luminaire (1) selon la revendication précédente, dans lequel le socle (6a) de la patte de fixation (6) est percé de deux évidements (6c) de passage d'un moyen de solidarisation (7a) respectif destiné à une solidarisation de la patte de fixation (6) avec un bord (15) du panneau (3b).

5. Luminaire (1) selon l'une quelconque des deux revendications précédentes, dans lequel le socle (6a) porte deux ergots (6d) faisant saillie vers la deuxième branche (2b) et pénétrant dans une encoche (8) respective portée par l'extrémité libre de la deuxième branche (2b).

6. Luminaire (1) selon l'une quelconque des trois revendications précédentes, dans lequel la deuxième branche (2b) est un parallélépipède rectangle avec une face appliquée (21a) contre le socle (6a) et une face en vis-à-vis (21b) raccordée à la première branche (2a), une (21c) des deux faces restantes entourant l'insert (6b) quand logé dans la rainure (5) présentant deux orifices (9) pour le passage d'un moyen de solidarisation (7) de l'insert (6b) avec la deuxième branche (2b), l'insert (6b) étant percé de deux orifices de réception filetés intérieurement d'un moyen de solidarisation (7) respectif.

7. Luminaire (1) selon la revendication précédente, dans lequel la face restante (21c) de la deuxième branche (2b) entourant l'insert (6b) quand logé dans la rainure (5) et une face de l'insert (6b) en vis-à-vis de la face restante (21c) présentent chacune un sillon (10a, 10b) longitudinal s'étendant perpendiculairement au socle (6a), les sillons (10a, 10b) de l'insert (6b) et de la deuxième branche (2b) étant alignés en se complétant et en débouchant sur une cavité de passage (11) pratiquée dans le socle (6a).

8. Luminaire (1) selon l'une quelconque des revendications précédentes, dans lequel la pièce de raccordement (2) est monobloc avec le luminaire (1) en formant un bras de support (1b) de l'extrémité d'éclairage (1a) ou amovible du luminaire (1) en formant une portion du bras de support (1b) distale de l'extrémité d'éclairage (1a) en s'emboîtant par encliquetage avec un reste du bras de support (1b).

9. Luminaire (1) selon la revendication précédente, dans lequel l'extrémité d'éclairage (1a) s'étend perpendiculairement au bras de support (1b) transversalement selon une largeur du bras de support (1b).

10. Miroir (3) comportant une surface réfléchissante (3a) avec un panneau de support (3b) de la surface réfléchissante (3a) présentant une face adossée contre la surface réfléchissante (3a), **caractérisé en ce qu'**un luminaire (1) selon l'une quelconque des revendications précédentes est fixé sur un bord (13a, 15) de la surface réfléchissante (3a) ou du panneau de support (3b).

11. Miroir (3) selon la revendication 10, dans lequel la surface réfléchissante (3a) dépasse du panneau de support (3b) du côté du bord de fixation du luminaire (1), un bord (13a) de la surface réfléchissante (3a) dépassant du panneau de support (3b) formant le bord de fixation (13a) du luminaire (1), la rainure (5) longitudinale médiane de la deuxième branche (2b) étant conformée en largeur pour recevoir une portion du bord (13a) dépassant de la surface réfléchissante (3a) en tant qu'élément (13a, 6b) introduit dans la rainure (5) avec un jeu juste suffisant pour permettre l'introduction de la portion du bord (13a) dépassant dans la rainure (5), le panneau de support (3b) présentant un passage d'insertion (14) du câble (4) électrique du luminaire (1) à partir de son bord duquel la surface réfléchissante (3a) dépasse et débouchant par le bord opposé du panneau de support (3b).

12. Miroir (3) selon la revendication 10, dans lequel la surface réfléchissante (3a) est au même niveau que le panneau de support (3b) du côté du bord de fixation du luminaire (1), un bord (15) du panneau de support (3b) formant le bord de fixation (15) du luminaire (1), la rainure (5) longitudinale médiane de la deuxième branche (2b) étant conformée en largeur pour recevoir un insert (6b) en tant qu'élément (13a, 6b) introduit dans la rainure (5) avec un jeu juste suffisant pour permettre l'introduction de l'insert (6b) dans la rainure (5), la pièce de raccordement (2) étant associée à une patte de fixation (6) présentant un socle (6a) portant l'insert (6b) faisant saillie du socle (6a), le panneau de support (3b) présentant un passage d'insertion (14) du câble (4) électrique du luminaire (1) partant du bord du panneau de support (3b) et débouchant par le bord opposé.

## Patentansprüche

1. Beleuchtungskörper (1) mit einem Anschlussstück (2) an einem Rand einer reflektierenden Oberfläche (3a) oder einer Trägerplatte (3b) der reflektierenden Oberfläche (3a) eines Spiegels (3), wobei die reflektierende Oberfläche (3a) mindestens teilweise an der Trägerplatte (3b) anliegt, wobei sich ein Stromkabel (4) in einem Inneren des Beleuchtungskörpers (1) eines Beleuchtungsendes (1a) des Beleuchtungskörpers (1) zum Anschlussstück (2) erstreckt, danach dazu bestimmt ist, hinter der Trägerplatte (3b) zu verlaufen, wobei das Anschlussstück (2) einen ersten Zweig (2a) umfasst, der zum Beleuchtungsende (1a) gedreht ist, und einen zweiten Zweig (2b), der in Bezug auf den ersten Zweig (2a) um einen Winkel von 90° mit einem Schwankungsbereich von +/- 30° um diesen Winkel gebogen ist, wobei der zweite Zweig (2b) eine mittige Längsnut (5) aufweist, die in ein freies Ende des zweiten Zweigs (2b) des Anschlussstücks (2) einmündet, und ein Licht aufweist, das in zwei gegenüberliegende Seitenflächen des zweiten Zweigs (2b) einmündet, wobei die Längsnut (5) eine Breite von 3 bis 6 Millimetern und eine ausreichende Länge aufweist, damit, wenn ein Element (13a, 6b) in die Nut (5) eingebracht wird, und die Breite der Nut (5) um ein Spiel verringert aufweist, das gerade ausreicht, um dessen Einbringen in die Nut (5) zu erlauben, der Beleuchtungskörper (1) in Bezug auf das Element (13a, 6b) in Position gehalten wird, **dadurch gekennzeichnet, dass** eine verbleibende Fläche (21c) des zweiten Zweigs (2b) eine längliche Furche (10a) für den Durchlass des Stromkabels (4) aufweist, wobei der erste Zweig (2a) hohl ist, und ein Zentrierelement (12) des Stromkabels (4) in der mittleren Längsposition in dem ersten Zweig (2a) beinhaltet, wobei das Zentrierelement (12) einen mittleren Durchlass (12a) aufweist, der einem Durchmesser des Stromkabels (4) angepasst ist, und vom ersten Zweig (2a) abnehmbar ist, und durch mindestens ein festes Verbindungsmittel (7b) fest verbunden ist, wobei das Zentrierelement (12) das Stromkabel (4) genau in der Fluchtung der Furchen (10a, 10b) des Einsatzes (6b) und des zweiten Zweiges (2b) positioniert.

2. Beleuchtungskörper (1) nach Anspruch 1, wobei mindestens ein festes Verbindungsmittel (7) eine Fläche des zweiten Zweiges (2b) quert und dabei an dem Element (13a, 6b) anschlägt, das für ein Blockieren des Elements (13a, 6b) in der Nut (5) in die Nut (5) eingebracht wird.

3. Beleuchtungskörper (1) nach Anspruch 1 oder 2, wobei das Anschlussstück (2) einer Befestigungslasche (6) zugewiesen ist, die einen Sockel (6a) aufweist, der einen Einsatz (6b) trägt, der aus dem Sockel (6a) hervorsteht, und das Element (13a, 6b) bildet, das in die Nut (5) eingebracht wird.

4. Beleuchtungskörper (1) nach dem vorstehenden Anspruch, wobei der Sockel (6a) der Befestigungslasche (6) mit zwei Aussparungen (6c) zum Durchführen eines jeweiligen festen Verbindungsmittels (7a) angebohrt ist, das für eine feste Verbindung der Befestigungslasche (6) mit einem Rand (15) der Platte (3b) bestimmt ist.

5. Beleuchtungskörper (1) nach einem der beiden vorstehenden Ansprüche, wobei der Sockel (6a) zwei Klauen (6d) trägt, die zum zweiten Zweig (2b) hervorstehen und in eine jeweilige Kerbe (8) eindringen, die vom freien Ende des zweiten Zweigs (2b) getragen wird.

6. Beleuchtungskörper (1) nach einem der drei vorstehenden Ansprüche, wobei der zweite Zweig (2b) ein rechteckiger Quader mit einer am Sockel (6a) angelegten Fläche (21a) und einer gegenüberliegenden Fläche (21b) ist, die an den ersten Zweig (2a) angeschlossen ist, wobei eine (21c) der beiden verbleibenden Flächen, die den Einsatz (6b) umgibt, wenn er in die Nut (5) eingebracht ist, zwei Öffnungen (9) für den Durchlass eines festen Verbindungsmittels (7) des Einsatzes (6b) mit dem zweiten Zweig (2b) aufweist, wobei der Einsatz (6b) mit zwei Aufnahmeöffnungen mit Innengewinde für ein jeweiliges festes Verbindungsmittel (7) angebohrt ist.

7. Beleuchtungskörper (1) nach dem vorstehenden Anspruch, wobei die verbleibende Fläche (21c) des zweiten Zweigs (2b), die den Einsatz (6b) umgibt, wenn er in die Nut (5) eingebracht ist, und eine Fläche des Einsatzes (6b) gegenüber der verbleibenden Fläche (21c) jeweils eine längliche Furche (10a, 10b) aufweisen, die sich senkrecht zum Sockel (6a) erstrecken, wobei die Furchen (10a, 10b) des Einsatzes (6b) und des zweiten Zweiges (2b) fluchten, indem sie einander ergänzen und in einen Durchlasshohlraum (11) einmünden, der in den Sockel (6a) eingearbeitet ist.

8. Beleuchtungskörper (1) nach einem der vorstehenden Ansprüche, wobei das Anschlussstück (2) in einem Stück mit dem Beleuchtungskörper (1) ausgeführt ist, und dabei einen Trägerarm (1b) des Beleuchtungsendes (1a) oder vom Beleuchtungskörper (1) abnehmbar bildet, indem es einen Abschnitt des Trägerarms (1b), distal vom Beleuchtungsende (1a) bildet, indem es durch Einrasten in einen Rest des Trägerarms (1b) eingesteckt wird.

9. Beleuchtungskörper (1) nach dem vorstehenden Anspruch, wobei sich das Beleuchtungsende (1a) senkrecht zum Trägerarm (1b), quer entlang einer Breite des Trägerarms (1b) erstreckt.

10. Spiegel (3), der eine reflektierende Oberfläche (3a) mit einer Trägerplatte (3b) der reflektierenden Oberfläche (3a) beinhaltet, die eine Fläche aufweist, die an der reflektierenden Oberfläche (3a) angelegt ist, **dadurch gekennzeichnet, dass** ein Beleuchtungskörper (1) nach einem der vorstehenden Ansprüche an einem Rand (13a, 15) der reflektierenden Oberfläche (3a) oder der Trägerplatte (3b) befestigt ist.

11. Spiegel (3) nach Anspruch 10, wobei die reflektierende Oberfläche (3a) auf Seiten des Befestigungsrandes des Beleuchtungskörpers (1) über die Trägerplatte (3b) vorsteht, wobei ein Rand (13a) der reflektierenden Oberfläche (3a), die über die Trägerplatte (3b) vorsteht, den Befestigungsrand (13a) des Beleuchtungskörpers (1) bildet, wobei die mittlere Längsnut (5) des zweiten Zweigs (2b) in der Breite angepasst ist, um einen Abschnitt des Randes (13a), der über die reflektierende Oberfläche (3a) vorsteht, als Element (13a, 6b) aufzunehmen, das mit einem Spiel in die Nut (5) eingebracht wird, das gerade ausreicht, um das Einbringen des Abschnitts des vorstehenden Randes (13a) in die Nut (5) zu erlauben, wobei die Trägerplatte (3b) einen Durchlass zum Einbringen (14) des Stromkabels (4) des Beleuchtungskörpers (1), aus dessen Rand die reflektierende Oberfläche (3a) vorsteht, und in den gegenüberliegenden Rand der Trägerplatte (3b) einmündet, aufweist.

12. Spiegel (3) nach Anspruch 10, wobei die reflektierende Oberfläche (3a) auf demselben Niveau wie die Trägerplatte (3b) auf Seiten des Befestigungsrandes des Beleuchtungskörpers (1) ist, wobei ein Rand (15) der Trägerplatte (3b) den Befestigungsrand (15) des Beleuchtungskörpers (1) bildet, die mittlere Längsnut (5) des zweiten Zweigs (2b) in der Breite angepasst ist, um einen Einsatz (6b) als Element (13a, 6b) aufzunehmen, das mit einem Spiel in die Nut (5) eingebracht wird, das gerade ausreichend ist, um das Einbringen des Einsatzes (6b) in die Nut (5) zu erlauben, wobei das Anschlussstück (2) einer Befestigungslasche (6) zugewiesen ist, die einen Sockel (6a) aufweist, der den Einsatz (6b) trägt, der aus dem Sockel (6a) hervorsteht, wobei die Trägerplatte (3b) einen Durchlass zum Einbringen (14) des Stromkabels (4) des Beleuchtungskörpers (1) aufweist, das vom Rand der Trägerplatte (3b) ausgeht, und in den gegenüberliegenden Rand einmündet.

## Claims

1. A luminaire (1) with a connecting part (2) against an edge of a reflecting surface (3a) or a support panel (3b) of the reflecting surface (3a) of a mirror (3), the reflecting surface (3a) being at least partially applied against the support panel (3b), an electrical cable (4) extending into an interior of the luminaire (1) from an illuminating end (1a) of the luminaire (1) to the connecting part (2) then being intended to pass behind the support panel (3b), the connecting part (2) comprising a first branch (2a) facing the illuminating end (1a) and a second branch (2b) curved relative to the first branch (2a) by an angle of 90° with a variation range of +/-30° around this angle, the second branch (2b) having a median longitudinal slot (5) opening at a free end of the second branch (2b) of the connecting part (2) and having a lumen opening onto two opposite lateral faces of the second branch (2b), the longitudinal slot (5) having a width from 3 to 6 millimetres and a sufficient length so that, when an element (13a, 6b) is inserted into the slot (5) by having said width of the slot (5) reduced by a clearance which is just sufficient to allow its insertion into the slot (5), the luminaire (1) is held in position relative to the element (13a, 6b), **characterised in that** a remaining face (21c) of the second branch (2b) has a longitudinal groove (10a) for the passage of the electrical cable (4), the first branch (2a) being hollow and including an element (12) for centring the electrical cable (4) in the longitudinal median position in the first branch (2a), the centring element (12) having a median passage (12a) shaped to a diameter of the electrical cable (4) and being removable from the first branch (2a) by being secured by at least one securing means (7b), the centring element (12) positioning the electrical cable (4) just in alignment with the grooves (10a, 10b) of the insert (6b) and the second branch (2b).

2. The luminaire (1) according to claim 1, wherein at least one securing means (7) passes through a face of the second branch (2b) by abutting with the element (13a, 6b) inserted into the slot (5) for a blocking of the element (13a, 6b) in the slot (5).

3. The luminaire (1) according to claim 1 or 2, wherein the connecting part (2) is associated with a fastening tab (6) having a base (6a) carrying an insert (6b) protruding from the base (6a) and forming the element (13a, 6b) inserted into the slot (5).

4. The luminaire (1) according to the preceding claim, wherein the base (6a) of the fastening tab (6) is pierced with two recesses (6c) for the passage of respective securing means (7a) intended for a securing of the fastening tab (6) with an edge (15) of the panel (3b).

5. The luminaire (1) according to any one of the two preceding claims, wherein the base (6a) carries two lugs (6d) protruding towards the second branch (2b) and entering a respective notch (8) carried by the free end of the second branch (2b).

6. The luminaire (1) according to any one of the three preceding claims, wherein the second branch (2b) is a rectangular parallelepiped with an applied face (21a) against the base (6a) and an opposite face (21b) connected to the first branch (2a), one (21c) of the two remaining faces surrounding the insert (6b) when housed in the slot (5) having two orifices (9) for the passage of a securing means (7) of the insert (6b) with the second branch (2b), the insert (6b) being pierced with two internally threaded receiving orifices of respective securing means (7).

7. The luminaire (1) according to the preceding claim, wherein the remaining face (21c) of the second branch (2b) surrounding the insert (6b) when housed in the slot (5) and a face of the insert (6b) facing the remaining face (21c) each have a longitudinal groove (10a, 10b) extending perpendicular to the base (6a), the grooves (10a, 10b) of the insert (6b) and of the second branch (2b) being aligned by complementing each other and opening onto a passage cavity (11) formed in the base (6a).

8. The luminaire (1) according to any one of the preceding claims, wherein the connecting part (2) is integral with the luminaire (1) by forming a support arm (1b) of the illuminating end (1a) or removable from the luminaire (1) by forming a portion of the support arm (1b) which is distal to the illuminating end (1a) by being engaged by snap-fitting with a remainder of the support arm (1b).

9. The luminaire (1) according to the preceding claim, wherein the illuminating end (1a) extends perpendicular to the support arm (1b) transversely along a width of the support arm (1b).

10. A mirror (3) including a reflecting surface (3a) with a support panel (3b) of the reflecting surface (3a) having a face leaning against the reflecting surface (3a), **characterised in that** a luminaire (1) according to any one of the preceding claims is fastened on an edge (13a, 15) of the reflecting surface (3a) or of the support panel (3b).

11. The mirror (3) according to claim 10, wherein the reflecting surface (3a) projects from the support panel (3b) on the side of the fastening edge of the luminaire (1), an edge (13a) of the reflecting surface (3a) projecting from the support panel (3b) forming the fastening edge (13a) of the luminaire (1), the median longitudinal slot (5) of the second branch (2b) being shaped in width to receive a portion of the edge (13a) projecting from the reflecting surface (3a) as an element (13a, 6b) inserted into the slot (5) with a clearance which is just sufficient to allow the insertion of the portion of the edge (13a) projecting into the slot (5), the support panel (3b) having a passage (14) for inserting the electrical cable (4) of the luminaire (1) from the edge thereof from which the reflecting surface (3a) projects and opening through the opposite edge of the support panel (3b).

12. The mirror (3) according to claim 10, wherein the reflecting surface (3a) is at the same level as the support panel (3b) on the side of the fastening edge of the luminaire (1), an edge (15) of the support panel (3b) forming the fastening edge (15) of the luminaire (1), the median longitudinal slot (5) of the second branch (2b) being shaped in width to receive an insert (6b) as an element (13a, 6b) inserted into the slot (5) with a clearance which is just sufficient to allow the insertion of the insert (6b) into the slot (5), the connecting part (2) being associated with a fastening tab (6) having a base (6a) carrying the insert (6b) protruding from the base (6a), the support panel (3b) having a passage (14) for inserting the electrical cable (4) of the luminaire (1) starting from the edge of the support panel (3b) and opening through the opposite edge.
